# EUROPÄISCHE PATENTSCHRIFT

(11) **EP 1 464 755 B1**
(45) Veröffentlichungstag und Bekanntmachung des Hinweises auf die Patenterteilung: **27.12.2006**
(21) Anmeldenummer: 04007886.7
(22) Anmeldetag: 01.04.2004
(51) Int. Cl.: E01C 11/22

(54) **Bausatz mit Rinnenelementen und hiermit hergestellte Rinne**
Kit of gutter elements and thereby formed gutter
Ensemble d'éléments de caniveau, et caniveau ainsi formé

(30) Priorität: 02.04.2003 DE 20305267 U
(43) Veröffentlichungstag der Anmeldung: 06.10.2004
(73) Patentinhaber: Kombilith GmbH Entwicklung und Verwertung, 41541 Dormagen (DE)
(72) Erfinder: Schröder, Detlef, Dipl. Ing., 52062 Aachen (DE)
(74) Vertreter: Hauck, Graalfs, Wehnert, Döring, Siemons

(56) Entgegenhaltungen:
- EP-A- 1 088 941
- DE-A- 2 707 558
- DE-A- 19 837 941
- DE-U- 20 203 627
- DE-U- 29 614 953
- US-A- 5 046 887

## Beschreibung

Die vorliegende Erfindung betrifft einen Bausatz mit der Merkmalen des Oberbegriffs von Patentanspruch 1.

Ein Rinnen/Streifenelement ist aus der DE 202 03 627 bekannt. Solche Rinnen/Streifenelemente ermöglichen die vereinfachte Herstellung von Rinnen bzw. Streifen, da hierbei mehrere Steinabschnitte zu einem Gesamtelement zusammengefaßt sind, so daß beträchtliche Verlegearbeit eingespart wird. Die drei Steinabschnitte weisen vorzugsweise zwischen sich angedeutete Fugen auf, so daß für den Betrachter der Eindruck von drei Einzelsteinen entsteht, obwohl die Steinabschnitte von einem Element gebildet sind. Dadurch, daß der mittlere Steinabschnitt gegenüber den beiden äußeren Steinabschnitten versetzt angeordnet ist, ergibt sich beim Aneinandersetzen der Elemente eine Verzahnungswirkung, die ein Verschieben der Elemente senkrecht zur Rinnen- bzw. Streifenachse unmöglich macht.

Ein Pflasterstein, der etwa H-förmig ausgebildet ist, ist aus der US-A-5046887 bekannt. In dieser Veröffentlichung wird die Verwendung eines derartigen Pflastersteines zur Erstellung von Rinnen/Streifen nicht beschrieben.

Ein Bausatz mit den Merkmalen des Oberbegriffs von Patentanspruch 1 ist in der DE-A-19837941 beschrieben. Bei dem bekannten Bausatz wird eine Rinne oder ein Streifen aus relativ großen Rinnen/Streifenelementen erstellt, von denen abwechselnd zwei verschiedene Ausführungsformen aneinandergesetzt werden. Diese beiden Ausführungsformen, von denen eine im weitesten Sinne H-Form besitzt, erstrecken sich über die Gesamtbreite der Rinne bzw. des Streifens.

Der vorliegenden Erfindung liegt die Aufgabe zugrunde, einen Bausatz der angegebenen Art zu schaffen, der sich besonders gut für eine geradlinige und bogenförmige Verlegung eignet.

Diese Aufgabe wird erfindungsgemäß bei einem Bausatz der angegebenen Art durch die kennzeichnenden Merkmale von Patentanspruch 1 gelöst.

Während sich bei der in der DE 202 03 627 beschriebenen Lösung die beiden äußeren Steinabschnitte nur einseitig über den mittleren Steinabschnitt hinaus erstrecken, so daß der mittlere Steinabschnitt auf der einen Seite gegenüber den beiden äußeren Steinabschnitten vorsteht, ist bei der neuerungsgemäßen Lösung das Rinnen/Streifenelement etwa H-förmig ausgebildet, d.h. die beiden äußeren Steinabschnitte stehen vom mittleren Steinabschnitt beidseitig vor. Das bedeutet aber, daß beim Anlegen von mehreren Rinnen/Streifenelementen zur Herstellung einer Rinne/eines Streifens mittlere Freiräume zwischen aneinerandergelegten Nachbarelementen verbleiben, die mit Ergänzungssteinen ausgefüllt werden müssen. Bei diesen Ergänzungssteinen handelt es sich um einfach ausgebildete Rechtecksteine oder Quadratsteine.

Bei einer bevorzugten Ausführungsform sind die beiden äußeren Steinabschnitte rechteckig ausgebildet, während der mittlere Steinabschnitt quadratisch ausgebildet ist. Die Ergänzungssteine sind hierbei ebenfalls quadratisch ausgebildet und stimmen in ihren Abmessungen im wesentlichen mit denen des mittleren Steinabschnittes überein.

Zur Erstellung einer Rinne bzw. eines Streifens werden daher zwei verschiedene Steinformate benötigt. Dies stellt gegenüber der vorstehend erwähnten Ausführungsform, bei der nur ein einziges Element Verwendung findet, einen gewissen Nachteil dar. Dieser Nachteil wird jedoch in Kauf genommen da sich mit dem erfindungsgemäß vorgeschlagenen Bausatz aus Rinnen/Streifenelement und Ergänzungsstein neben geradlinigen Rinnen bzw. Streifen besonders gut bogenförmige Rinnen bzw. Streifen verlegen lassen. Während bei der vorstehend beschriebenen Ausführungsform mit einem einzigen Rinnen/Streifenelement bei einer Bogenverlegung keilförmige Fugen entstehen, die sich, je nach Bogenradius, mehr oder weniger aufweiten, wird bei der erfindungsgemäßen Lösung der Effekt dieser unerwünschten keilförmigen Fugen optisch dadurch gemildert, daß eine solche Keilfuge infolge des eingesetzten Ergänzungssteines aufgeteilt wird, d.h. zu beiden Seiten des Ergänzungssteienes mit etwa halber Breite zu liegen kommt, so daß sich optisch kein so krasser Keilfugeneffekt ergibt wie bei der vorstehend beschriebenen Ausführungsform. Solche etwa H-förmigen Elemente sind daher besonders gut für eine bogenförmige Verlegung geeignet, da der optische Eindruck von durchlaufenden. Keilfugen vermieden wird. Da die eingesetzten Ergänzungssteine im wesentlichen die gleichen Abmessungen besitzen wie die mittleren Steinabschnitte der Rinnen/Streifenelemente, entsteht nicht der optische Eindruck einer aus zwei verschiedenen Elementen zusammengesetzten Rinne bzw. eines Streifens, sondern es ergibt sich ein einheitliches Gesamtbild einer mit Quadratsteinen gepflasterten mittleren Rinnenbahn und zwei mit Rechtecksteinen gepflasterten äußeren Rinnenbahn.

In Weiterbildung der Erfindung weisen die beiden äußeren Steinabschnitte je mindestens eine senkrecht zur Rinnen/Streifenachse verlaufende Scheinfuge auf. Bei dieser Ausführungsform findet daher eine optische Unterteilung der äußeren Steinabschnitte in mehrere kleinere Abschnitte statt, die beispielsweise von der Größe her dem mittleren Steinabschnitt entsprechen können, so daß sich insgesamt der optische Eindruck einer ausschließlich aus Quadratsteinen gleicher Größe gepflasterten Rinne ergibt.

Auch kann der mittlere Steinabschnitt mindestens eine senkrecht zur Rinnen/Streifenachse verlaufende Scheinfuge aufweisen. Hier wird daher der mittlere Steinabschnitt in mehrere kleinere Steinabschnitte unterteilt. Die vorliegende Neuerung schließt sämtliche Möglichkeiten einer derartigen Unterteilung ein, wobei allerdings zu beachten ist, daß mit Zunahme der Größe der Rinnen/Streifenelemente die Bogenverlegung immer schwieriger wird.

In Weiterbildung der Erfindung sind die beiden äußeren Steinabschnitte parallel zur Rinnen/Streifenachse unterschiedlich lang ausgebildet. Mit dieser Ausführungsform läßt sich eine besonders gute Bogenverlegung erzielen, wenn beim Aneinandersetzen von mehreren Rinnen/Streifenelementen der kürzere äußere Steinabschnitt jeweils auf einer Seite zu liegen kommt, die die Innenseite des zu verlegenden Bogens bildet. Der entsprechende Bogenradius wird dabei im wesentlichen durch den Längenunterschied der beiden äußeren Steinabschnitte vorgegeben. Je nach Lage der kürzeren Abschnitte lassen sich Bögen in beiden Richtungen verlegen. Soll mit dieser Ausführungsform eine geradlinige Verlegung stattfinden, werden die kürzeren äußeren Steinabschnitte einfach abwechselnd auf verschiedenen Seiten angelegt, so daß im verlegten Zustand jeweils ein längerer äußerer Seitenabschnitt an einen kürzeren äußeren Seitenabschnitt grenzt. Diese Verlegungsart wird durch Drehen des jeweils zweiten Elementes um 180° erreicht. Bei dieser Ausführungsform sind die Rinnen/Streifenelemente in bezug auf ihre Mittelachse senkrecht zur Rinnen/Streifenachse symmetrisch ausgebildet.

Bei einer besonders bevorzugten Ausführungsform weist das Rinnen/Streifenelement auf seinen Seitenflächen Abstandshalter auf. Derartige Abstandshalter haben mehrere Funktionen: Zum einen legen sie die Größe der zwischen den Elementen vorzusehenden Fuge fest, d.h. sie dienen als Verlegehilfe, um ein gleichmäßiges Fugenbild zu erschaffen. Zum anderen können sie je nach Lage eine Verbundwirkung zwischen benachbarten Elementen erzeugen, da sich hierdurch zwischen benachbarten Elementen ein Verzahnungseffekt ergibt, wobei allerdings ein direkter Kontakt von benachbarten Elementen schädlich ist und weitgehend vermieden werden sollte. Die Kontaktbereiche der Abstandshalter sind daher möglichst klein auszubilden. Als drittes können derartige Abstandshalter als Gelenke wirken, wenn eine Bogenverlegung durchgeführt wird.

Je nach Anordnung und Verteilung der Abstandshalter auf den Seitenflächen der Elemente können Abstandshalterpaare, von denen je ein Abstandshalter auf einem benachbarten Stein angeordnet ist, zusammenwirken, die einen besonders hohen Verzahnungseffekt bzw. eine besonders gute Gelenkwirkung entfalten.

Bei einer speziellen Ausführungsform sind die Abstandshalter auf je einer senkrecht zur Rinnen/Streifenachse verlaufenden Seitenfläche der beiden äußeren Steinabschnitte im seitlich äußeren Bereich der Seitenfläche vorgesehen. Besonders bevorzugt wird eine Ausbildung, bei der auf beiden senkrecht zur Rinnen/Streifenachse verlaufenden Seitenflächen eines äußeren Steinabschnittes je ein Abstandshalter angeordnet ist, wobei diese Abstandshalter in seitenflächenparalleler Richtung gegeneinander versetzt sind. Hierbei bildet somit der Abstandshalter des einen Elementes mit dem versetzten Abstandshalter des anderen Elementes einen entsprechenden Verbund- bzw. Gelenkeffekt.

Auch auf einer senkrecht zur Rinnen/Streifenachse verlaufenden Seitenfläche des mittleren Steinabschnittes kann mindestens ein Abstandshalter angeordnet sein. Bei dieser Ausführungsform wird daher ein direkter Kontakt der Seitenflächen der mittleren Steinabschnitte von benachbarten Elementen vermieden.

Bei einer weiteren Ausführungsform weisen die Innenwinkel des Elementes keilförmige Aufdickungen auf. Bei dieser Ausführungsform stoßen beim Verlegen die Kanten des Ergänzungssteines gegen diese keilförmigen Aufdickungen eines Rinnen/Streifenelementes, so daß auch auf diese Weise ein direkter Seitenflächenkontakt vermieden wird.

Die Form der Abstandshalter ist nicht kritisch. Um einen zu großen Direktkontakt der Elemente bzw. Steine miteinander zu vermeiden, sollten die Kontaktflächen der Abstandshalter jedoch möglichst klein ausgebildet sein. Bei einer besonders bevorzugten Ausführungsform sind daher die Abstandshalter so ausgebildet, daß sich ein Punktkontakt mit dem Nachbarstein bzw. Nachbarelement ergibt. Hierbei können die Abstandshalter beispielsweise halbkugelförmig, pyramidenförmig etc. ausgebildet sein. Bei einer anderen Ausführungsform sind die Abstandshalter leistenförmig ausgebildet und vertikal angeordnet. Diese Ausführungsform hat den weiteren Vorteil, daß hiermit ein Auswandern des Fugenmateriales in seitlicher Richtung verhindert wird.

Da bei der vorliegenden Erfindung die Freiräume für die Ergänzungssteine durch die aneinandergesetzten Rinnen/Streifenelemente vorgegeben sind, können die Ergänzungssteine auf einfache Weise verlegt werden. Da sie in ihren Abmessungen den mittleren Steinabschnitten der Rinnen/Streifenelemente entsprechen, entsteht der optische Eindruck eines aus identischen Steinen gebildeten mittleren Rinnen/Streifenelementbandes. Bei der Bogenverlegung entstehen keine durchlaufenden Keilfugen, sondern die Keilfugen werde durch die eingesetzten Ergänzungssteine hälftig aufgeteilt, so daß sich insgesamt im mittleren Band der Rinne des Streifens der optische Eindruck von etwa gleich breiten Fugen ergibt.

Die Ergänzungssteine weisen vorzugsweise auf ihren Seitenflächen ebenfalls Abstandshalter auf, so daß sich angepaßte Verhältnisse zu den Rinnen/Streifenelementen ergeben.

Des weiteren betrifft die Erfindung eine Rinne/einen Streifen, die bzw. der aus einem Bausatz aus Rinnen/Streifenelementen der vorstehend beschriebenen Art und Ergänzungssteinen der vorstehend beschriebenen Art besteht. Eine solche Rinne bzw. ein solcher Streifen kann sich geradlinig oder bogenförmig erstrecken, wie vorstehend ausgeführt.

Es versteht sich, daß die Oberseiten der äußeren Steinabschnitte der Rinnen/Streifenelemente zum mittleren Steinabschnitt hin geneigt ausgebildet sein können.

Die Erfindung wird nachfolgend anhand von Ausführungsbeispielen in Verbindung mit der Zeichnung im einzelnen erläutert. Es zeigen:
- Figur 1: eine Draufsicht auf eine erste Ausführungsform eines Rinnen/Streifenelementes mit einem Ergänzungsstein;
- Figur 2: eine Draufsicht auf das Rinnen/Streifenelement der Figur 1 mit Ergänzungsstein in der Anlage an eine bereits fertiggestellte Rinne, die geradlinig verlegt ist;
- Figur 3: eine aus Rinnen/Streifenelementen der Figuren 1 und 2 bestehende bogenförmig verlegte Rinne in der Draufsicht;
- Figur 4: eine räumliche Ansicht des in Figur 1 gezeigten Rinnen/Streifenelementes mit Ergänzungsstein;
- Figur 5: eine räumliche Ansicht des Gegenstandes der Figur 2;
- Figur 6: eine räumliche Ansicht des Gegenstandes der Figur 3;
- Figur 7: eine Draufsicht auf einen Teil einer bogenförmig verlegten Rinne, die sich aus Rinnen/Streifenelementen einer zweiten Ausführungsform und entsprechenden Ergänzungssteinen zusammensetzt;
- Figur 8: das in Figur 7 dargestellte Rinnen/Streifenelement der zweiten Ausführungsform mit einem Ergänzungsstein in räumlicher Ansicht;
- Figur 9: eine geradlinig verlegte Rinne in räumlicher Ansicht, die sich aus Rinnen/Streifenelementen und Ergänzungssteinen der Figur 8 zusammensetzt; und
- Figur 10: eine räumliche Ansicht eines Teiles einer bogenförmig verlegten Rinne, die sich aus Rinnen/Streifenelementen und Ergänzungssteinen der Figur 8 zusammensetzt.

Das in Figur 1 in der Draufsicht dargestellte Rinnen/Streifenelement 1 ist in der Draufsicht etwa H-förmig ausgebildet (in Blickrichtung der Rinnen/Streifenachse gesehen) und besitzt zwei äußere größere Steinabschnitte 2 gleicher Länge und einen diese verbindenden mittleren Steinabschnitt 3 geringerer Länge. Zwischen den äußeren Steinabschnitten 2 und dem mittleren Steinabschnitt 3 sind zwei Scheinfugen 4 vorgesehen, so daß sich für den Betrachter der Eindruck von drei getrennten Steinen ergibt. Ferner zeigt Figur 1 einen in der Draufsicht quadratischen Ergänzungsstein 5, der beim Aneinandersetzen von H-förmigen Rinnen/Streifenelementen in den von diesen gebildeten mittleren Freiraum eingesetzt wird.

Figur 2 zeigt eine geradlinig verlegte Rinne, die aus einzelnen Rinnen/Streifenelementen 1 und Ergänzungssteinen 5 der Figur 1 besteht. In Figur 2 ist rechts die Art des Verlegens der Ergänzungssteine und Rinnen/Streifenelemente dargestellt. Im verlegten Zustand ergibt sich für den Betrachter der Effekt, daß er nicht mehr zwischen Ergänzungssteinen und Rinnen/Streifenelementen unterscheiden kann, d.h. es entsteht ein mittleres Band von quadratischen Einzelsteinen, und es entstehen zwei äußere Bänder von Rechtecksteinen.

Figur 3 zeigt eine bogenförmig verlegte Rinne. Durch das bogenförmige Verlegen entstehen zwischen den einzelnen Rinnen/Streifenelementen 1 Keilfugen 6, die sich in Figur 3 nach unten hin erweitern. Durch das Einsetzen der Ergänzungssteine 5 zwischen benachbarten Rinnen/Streifenelementen 1 werden diese Keilformen 6 aufgeteilt, so daß sich zwei hälftige Fugen ergeben, die bei 7 dargestellt sind. Es entsteht auf diese Weise nicht mehr der Eindruck von unschönen, durchlaufenden Keilfugen.

Die Figuren 4 bis 6 zeigen die Gegenstände der Figuren 1 bis 3 in räumlichen Ansichten.

Figur 7 zeigt eine Draufsicht auf einen Teil einer Rinne, die aus Rinnen/Streifenelementen 20 und entsprechenden Ergänzungssteinen 24 zusammengesetzt ist. Bei dieser Ausführungsform sind die äußeren Steinabschnitte des Rinnen/Streifenelementes 20 nicht gleich lang ausgebildet, wie bei der in den Figuren 1 bis 6 dargestellten Ausführungsform, sondern der in Figur 7 links gezeigte äußere Steinabschnitt 21 ist parallel zur Rinnenachse kürzer als der in Figur 7 rechts dargestellte äußere Steinabschnitt 22. Beim Aneinanderlegen von entsprechenden Rinnen/Streifenelementen ergibt sich somit automatisch eine Bogenform, die in Figur 7 dargestellt ist. Auch hier werden wiederum die zwischen den einzelnen Rinnen/Streifenelementen gebildeten Keilfugen 28 im mittleren Bereich durch die eingesetzten Ergänzungssteine 24 hälftig aufgeteilt, wie bei 29 gezeigt.

Ferner besitzen bei dieser Ausführungsform eines Rinnen/Streifenelementes 20 bestimmte Seitenflächen des Elementes, die als Kontaktflächen wirken, etwa halbkugelförmig ausgebildete Abstandshalter 27, die die Nachbarsteine kontaktieren. Derartige Abstandshalter 27 sind auch auf zwei gegenüberliegenden Seitenflächen des Ergänzungssteines 24 vorgesehen. Der mittlere Steinabschnitt 23 des Rinnen/Streifenelementes 20 weist solche Abstandshalter 27 nicht auf. Statt dessen sind hierbei die Innenwinkel des Elementes mit keilförmigen Aufdickungen 26 versehen, gegen die die Kanten der Ergänzungssteine 24 stoßen, wie in Figur 7 gezeigt. Diese keilförmigen Aufdickungen 26 erfüllen ebenfalls die Funktion von Abstandshaltern. In Figur 7 sind die Abstandshalter nur bei einigen Steinabschnitten angedeutet.

Figur 8 zeigt die in Figur 7 gezeigte Ausführungsform eines Rinnen/Streifenelementes 20 in räumlicher Ansicht. Hierbei ist der äußere Steinabschnitt 21 kürzer ausgebildet als der äußere Steinabschnitt 22. Figur 9 zeigt eine geradlinig verlegte Rinne, die sich aus den Rinnen/Streifenelementen 20 und Ergänzungssteinen 24 der Figur 8 zusammensetzt. Mit A ist hierbei der längere äußere Steinabschnitt und mit B der kürzere äußere Steinabschnitt gekennzeichnet. Man erkennt, daß gemäß Figur 9 jeweils ein längerer äußerer Steinabschnitt benachbart zu einem kürzeren äußeren Steinabschnitt angeordnet ist, so daß sich insgesamt eine geradlinig verlegte Rinne ergibt. Jedes zweite Rinnen/Streifenelement 20 muß daher um 180° gedreht werden, um diese geradlinig verlegte Rinne zu erreichen.

Figur 10 zeigt einen Teil einer bogenförmig verlegten Rinne. Hier liegen die jeweiligen langen und kurzen äußeren Steinabschnitte A und B aneinander.

## Patentansprüche

1. Bausatz zur Erstellung einer Rinne oder eines Streifens mit Rinnen/Streifenelementen (1, 20), die jeweils zwei entlang einer senkrecht zur Rinnen/Streifenachse verlaufenden Achse angeordnete äußere Steinabschnitte (2, 21, 22) und einen hierzu in Rinnen/Streifenachsenrichtung versetzt angeordneten mittleren Steinabschnitt (3, 23) aufweisen und in der Draufsicht in Blickrichtung parallel zur Rinnen/Streifenachse etwa H-Form besitzen, und mit Ergänzungssteinen (5, 24), **dadurch gekennzeichnet, daß** die Ergänzungssteine (5,24) die mittleren Freiräume der aneinandergesetzten H-förmigen Rinnen/Streifenelemente (1, 20) auffüllen, und in ihren Abmessungen im wesentlichen den mittleren Steinabschnitten (3, 23) der Rinnen/Streifenelemente (1, 20) entsprechen.

2. Bausatz nach Anspruch 1, **dadurch gekennzeichnet, daß** die Rinnen/Streifenelemente (1, 20) zwischen den äußeren Steinabschnitten (2, 21, 22) und dem mittleren Steinabschnitt (2, 23) je eine Scheinfuge (4, 25) aufweisen.

3. Bausatz nach Anspruch 1 oder 2, **dadurch gekennzeichnet, daß** die beiden äußeren Steinabschnitte je mindestens eine senkrecht zur Rinnen/Streifenachse verlaufende Scheinfuge aufweisen.

4. Bausatz nach einem der vorangehenden Ansprüche, **dadurch gekennzeichnet, daß** der mittlere Steinabschnitt mindestens eine senkrecht zur Rinnen/Streifenachse verlaufende Scheinfuge aufweist.

5. Bausatz nach einem der vorangehenden Ansprüche, **dadurch gekennzeichnet, daß** die beiden äußeren Steinabschnitte (21, 22) parallel zur Rinnen/Streifenachse unterschiedlich lang ausgebildet sind.

6. Bausatz nach einem der vorangehenden Ansprüche, **dadurch gekennzeichnet, daß** die Rinnen/Streifenelemente (1, 20) auf ihren Seitenflächen Abstandshalter (27) aufweisen.

7. Bausatz nach Anspruch 6, **dadurch gekennzeichnet, daß** die Abstandshalter (27) auf je einer senkrecht zur Rinnen/Streifenachse verlaufenden Seitenfläche der beiden äußeren Steinabschnitte (21, 22) im seitlich äußeren Bereich der Seitenfläche (21, 22) vorgesehen sind.

8. Bausatz nach Anspruch 7, **dadurch gekennzeichnet, daß** auf beiden senkrecht zur Rinnen/Streifenachse verlaufenden Seitenflächen eines äußeren Steinabschnittes (21, 22) je ein Abstandshalter (27) angeordnet ist, wobei diese Abstandshalter (27) in seitenflächenparalleler Richtung gegeneinander versetzt sind.

9. Bausatz nach einem der Ansprüche 6 bis 8, **dadurch gekennzeichnet, daß** auf einer senkrecht zur Rinnen/Streifenachse verlaufenden Seitenfläche des mittleren Steinabschnittes mindestens ein Abstandshalter angeordnet ist.

10. Bausatz nach einem der Ansprüche 6 bis 9, **dadurch gekennzeichnet, daß** die Abstandshalter (27) als Gelenk zum winkligen Anlegen eines Nachbarelementes für eine bogenförmige Verlegung ausgebildet sind.

11. Bausatz nach einem der vorangehenden Ansprüche, **dadurch gekennzeichnet, daß** die Innenwinkel des Elementes (20) keilförmige Aufdickungen (26) aufweisen.

12. Bausatz nach einem der Ansprüche 6 bis 11, **dadurch gekennzeichnet, daß** die Abstandshalter (27) so ausgebildet sind, daß sich ein Punktkontakt mit Nachbarelementen bzw. Ergänzungssteinen ergibt.

13. Bausatz nach einem der Ansprüche 6 bis 11, **dadurch gekennzeichnet, daß** die Abstandshalter leistenförmig ausgebildet und vertikal angeordnet sind.

14. Bausatz nach einem des vorangehenden Ansprüche, **dadurch gekennzeichnet, daß** die Ergänzungssteine (24) auf ihren Seitenflächen Abstandshalter (27) aufweisen.

15. Rinne/Streifen, **dadurch gekennzeichnet, daß** sie bzw. er aus einen Bausatz aus Rinnen/Streifenelementen (1, 20) und Ergänzungssteinen (5, 24) nach einem der vorangehenden Ansprüche besteht.

## Claims

1. A kit for the preparation of a gutter or of a stripe comprising gutter/stripe elements (1, 20) which include outer stone portions (2, 21, 22) disposed along an axis extending perpendicular with respect to the gutter/stripe axis and a central stone portion (3, 23) disposed offset with respect to the outer stone portions in the direction of the gutter/stripe axis, respectively, and which have approximately a H-shape in the top view in view direction parallel to the gutter/stripe axis, and supplemental stones (5, 24), **characterized in that** the supplemental stones (5, 24) fill the central free spaces of the juxtaposed H-shaped gutter/stripe elements (1, 20) and correspond in their dimensions substantially to the central stone portions (3, 23) of the gutter/stripe elements (1, 20).

2. The kit according to claim 1, **characterized in that** the gutter/stripe elements (1, 20) have a dummy joint (4, 25) between the outer stone portions (2, 21, 22) and the central stone portion (2, 23), respectively.

3. The kit according to claim 1 or 2, **characterized in that** the two outer stone portions have at least one dummy joint extending perpendicular with respect to the gutter/stripe axis, respectively.

4. The kit according to one of the preceding claims, **characterized in that** the central stone portion has at least one dummy joint extending perpendicular with respect to the gutter/stripe axis.

5. The kit according to one of the preceding claims, **characterized in that** the two outer stone portions (21, 22) have a different length parallel to the gutter/stripe axis.

6. The kit according to one of the preceding claims, **characterized in that** the gutter/stripe elements (1, 20) have spacers (27) on their side surfaces.

7. The kit according to claim 6, **characterized in that** the spacers (27) are provided on a respective side surface of the two outer stone portions (21, 22) which extends perpendicular with respect to the gutter/stripe axis in the lateral outer portion of the side surface.

8. The kit according to claim 7, **characterized in that** a respective spacer (27) is disposed on both side surfaces of an outer stone portion (21, 22) which extend perpendicular with respect to the gutter/stripe axis, wherein these spacers (27) are offset with respect to one another in the direction parallel to the side surface.

9. The kit according to one of the claims 6 to 8, **characterized in that** at least one spacer is disposed on a side surface of the central stone portion which extends perpendicular with respect to the gutter/stripe axis.

10. The kit according to one of the claims 6 to 9, **characterized in that** the spacers (27) are formed as hinge for the angled juxtaposition of a neighbour element for an arcuate placement.

11. The kit according to one of the preceding claims, **characterized in that** the inner angles of the element (20) have wedge-like thickenings (26).

12. The kit according to one of the claims 6 to 11, **characterized in that** the spacers (27) are formed in such a manner that a point contact with neighbour elements or supplemental stones results.

13. The kit according to one of the claims 6 to 11, **characterized in that** the spacers are formed in a slat-like manner and are disposed vertically.

14. The kit according to one of the preceding claims, **characterized in that** the supplemental stones (24) have spacers (27) on their side surfaces.

15. A gutter/stripe, **characterized in that** it consists of a kit of gutter/stripe elements (1, 20) and supplemental stones (5, 24) according to one of the preceding claims.

## Revendications

1. Ensemble pour la constitution d'un caniveau ou d'un bande avec des éléments de caniveau / de bande (1, 20) qui présentent respectivement deux parties de bloc extérieures (2, 21, 22) disposées le long d'un axe s'étendant perpendiculairement à l'axe du caniveau / de la bande et une partie de bloc centrale (3, 23) disposée de manière décalée par rapport à celles-ci dans le sens de l'axe du caniveau / de la bande et qui ont approximativement, vues du dessus dans le sens du regard parallèle à l'axe du caniveau / de la bande, une forme de H, et avec des blocs complémentaires (5, 24), **caractérisé en ce que** les blocs complémentaires (5, 24) remplissent les espaces libres centraux des éléments de caniveau / de bande en forme de H juxtaposés et correspondent essentiellement, pour ce qui est de leurs dimensions, aux parties de bloc centrales (3, 23) des éléments de caniveau / de bande (1, 20).

2. Ensemble selon la revendication 1, **caractérisé en ce que** les éléments de caniveau /de bande (1, 20) présentent chaque fois entre les parties de bloc extérieures (2, 21, 22) et la partie dé bloc centrale (3, 23) un joint simulé (4, 25).

3. Ensemble selon la revendication 1 ou 2, **caractérisé en ce que** les deux parties de bloc extérieures présentent chaque fois au moins un joint simulé s'étendant perpendiculairement à l'axe du caniveau / de la bande.

4. Ensemble selon une des revendications précédentes, **caractérisé en ce que** la partie de bloc centrale présente au moins un joint simulé s'étendant perpendiculairement à l'axe du caniveau / de la bande.

5. Ensemble selon une des revendications précédentes, **caractérisé en ce que** les deux parties de bloc extérieures (21, 22) sont configurées avec des longueurs différentes parallèlement à l'axe du caniveau / de la bande.

6. Ensemble selon une des revendications précédentes, **caractérisé en ce que** les éléments de caniveau / de bande (1, 20) présentent sur leurs surfaces latérales des espaceurs (27).

7. Ensemble selon la revendication 6, **caractérisé en ce que** les espaceurs (27) sont prévus chaque fois sur une surface latérale des deux parties de bloc extérieures (21, 22), laquelle s'étend perpendiculairement à l'axe du caniveau / de la bande, dans la région latéralement extérieure de la surface latérale (21, 22).

8. Ensemble selon la revendication 7, **caractérisé en ce que** un espaceur (27) est chaque fois disposé sur les deux surfaces latérales d'une partie de bloc extérieure (21, 22), qui s'étendent perpendiculairement à l'axe du caniveau / de la bande, ces espaceurs (27) étant décalés l'un par rapport à l'autre dans le sens parallèle aux surfaces latérales.

9. Ensemble selon une des revendications 6 à 8, **caractérisé en ce qu'**au moins un espaceur est disposé sur une surface latérale de la partie de bloc centrale, qui s'étend perpendiculairement à l'axe du caniveau / de la bande.

10. Ensemble selon une des revendications 6 à 9, **caractérisé en ce que** les espaceurs (27) sont configurés comme des articulations pour la pose angulaire d'un élément voisin pour une pose en forme d'arc de cercle.

11. Ensemble selon une des revendications précédentes, **caractérisé en ce que** les angles intérieurs de l'élément (20) présentent des épaississements cunéiformes (26).

12. Ensemble selon une des revendications 6 à 11, **caractérisé en ce que** les espaceurs (27) sont configurés de manière à ce qu'il y àit un point de contact avec les éléments voisins ou encore les blocs complémentaires.

13. Ensemble selon une des revendications 6 à 11, **caractérisé en ce que** les espaceurs sont configurés en forme de nervure et sont disposés verticalement.

14. Ensemble selon une des revendications précédentes, **caractérisé en ce que** les blocs complémentaires (24) présentent des espaceurs (27) sur leurs surfaces latérales.

15. Caniveau/bande, **caractérisé en ce qu'**il est constitué d'un ensemble d'éléments de caniveau / de bande (1, 20) selon une des revendications précédentes.
